# FASCICULE DE BREVET EUROPEEN

(11) **EP 2 381 051 B1**
(45) Date de publication et mention de la délivrance du brevet: **18.02.2015**
(21) Numéro de dépôt: 11305480.3
(22) Date de dépôt: 21.04.2011
(51) Int. Cl.: E04G 7/30, E04G 11/48, E04G 5/14

(54) **Tour d'étaiement**
Abstützungsturm
Shoring Tower

(30) Priorité: 23.04.2010 FR 1053113
(43) Date de publication de la demande: 26.10.2011
(73) Titulaire: Trium Invest, 75017 Paris (FR)
(72) Inventeur: Lamy, Bertrand, 94140 Alfortville (FR)
(74) Mandataire: Domenego, Bertrand

(56) Documents cités:
- EP-A1- 1 700 977
- WO-A1-2008/020138
- FR-A1- 2 480 837

## Description

L'invention concerne le domaine du bâtiment, et plus particulièrement celui des tours d'étaiement destinées à supporter des charges importantes lors de la construction d'immeubles, telles que des coffrages de dalles.

Les tours d'étaiement les plus répandues sont du type dit «tour échelle ». Elles sont constituées de cadres métalliques comportant des montants tubulaires verticaux reliés par des barres horizontales espacées de 50 cm environ. Ces cadres sont dits « cadres échelles », et on en superpose un certain nombre, en connectant l'un à l'autre deux cadres successifs, de manière à obtenir une tour d'étaiement atteignant la hauteur désirée. Les montants du cadre échelle inférieur de chaque empilement comportent des vérins de réglage à vis pour compenser les inégalités du sol, et on peut également placer des vérins à vis aux extrémités supérieures des montants des cadres supérieurs, de manière à supporter la charge dans un plan horizontal ou d'inclinaison ajustée.

Les cadres échelles opposés et voisins, de même rang dans leurs empilements respectifs, sont reliés l'un à l'autre par des barres horizontales et/ou par des barres obliques qui les maintiennent en relation parallèle et assurent leur verticalité.

Des plateformes ou planchers sont installés en général de manière à reposer sur les barreaux des cadres échelles, pour que le personnel puisse travailler aux différents niveaux de la tour, ces plateformes étant munies de trappes pour que le personnel puisse passer d'un niveau à l'autre grâce à des échelles. Des garde-corps sont également posés pour assurer la sécurité du personnel en formant des obstacles dans les intervalles séparant lesdites plateformes.

Une tour d'étaiement d'un type particulier est décrite dans le document WO-A-2008/020138. Cette tour présente la particularité de pouvoir être montée de façon simple, en utilisant une relativement faible quantité de petites pièces de connexion des divers éléments les uns aux autres qui rendent habituellement la construction de la tour complexe et fastidieuse. Ces petites pièces risquent aussi facilement d'être égarées. Cette relative facilité de montage est obtenue en prévoyant, pour chaque étage ou « section courante » de la tour quatre éléments distincts et assemblables les uns aux autres, à savoir :
- deux « cadres échelles », ou « éléments d'échelle », de constitution comparable à celle des cadres échelles classiques ;
- et deux « éléments de garde-corps » comportant chacun deux éléments verticaux raccordés par des lisses obliques et/ou horizontales ; ces lisses, en particulier les lisses horizontales, outre qu'elles assurent la rigidité des éléments de garde-corps, jouent également un rôle de prévention des chutes pour le personnel.

Les éléments d'échelle et les éléments de garde-corps voisins sont connectés les uns aux autres par des ensembles connecteurs interposés entre deux sections courantes de la tour, et comprenant des moyens pour relier entre eux les montants verticaux des éléments d'échelle successifs de telle manière qu'ils soient alignés verticalement, et des moyens pour relier entre eux les montants verticaux de deux éléments de garde-corps successifs de telle manière qu'ils soient alignés verticalement. Des moyens de connexion des éléments de garde-corps aux éléments d'échelle du niveau inférieur sont aussi prévus. Des systèmes de verrouillage de ces connexions sont prévus, qui sont de préférence solidaires des éléments de garde-corps et ne risquent donc pas d'être égarés lors du démontage et du transport des éléments de la tour d'étaiement. Ces systèmes de verrouillage comportent notamment chacun une tige de verrou mobile en translation horizontale pouvant pénétrer dans des orifices ménagés d'une part dans les extrémités des montants verticaux et d'autre part dans des connecteurs de platines solidaires des extrémités inférieures des montants verticaux des éléments de garde-corps. Pour plus de détails, on pourra se reporter à WO-A-2008/020138.

Pour autant, le système décrit dans WO-A-2008/020138 n'est pas idéal, en ce qu'il nécessite toujours l'exécution d'une série d'opérations manuelles pour le verrouillage des éléments les uns aux autres, ces opérations manuelles devant être exécutées par les monteurs de la tour. Il faut s'assurer qu'aucune de ces opérations de verrouillage n'a été oubliée pour garantir la rigidité de la tour. Ces opérations prennent du temps et nécessitent que les monteurs travaillent sur la tour alors que celle-ci n'a pas encore forcément atteint sa rigidité et sa stabilité optimales.

Le but de l'invention est de proposer une nouvelle conception de tour d'étaiement permettant, par rapport aux tours existantes, d'accélérer et de simplifier encore le montage de la tour, tout en améliorant les conditions de sécurité du personnel chargé de ce montage, et celles du personnel qui aura à travailler sur la tour montée.

A cet effet, l'invention a pour objet une tour d'étaiement comportant une superposition de niveaux formés chacun par deux éléments d'échelle comportant chacun des tubes verticaux raccordés par des barreaux horizontaux et deux éléments de garde-corps comportant chacun des tubes verticaux reliés au moins par des lisses horizontales supérieure et inférieure, et des moyens de connexion entre des éléments d'un étage inférieur et d'un étage supérieur de la tour d'étaiement, caractérisée en ce que lesdits moyens de connexion comportent dans les zones où ont lieu lesdites connexions :
- une platine solidaire de la face inférieure de la lisse horizontale inférieure de l'élément de garde-corps du niveau supérieur et s'étendant vers l'extérieur de la tour d'étaiement, ladite platine étant destinée à reposer sur l'extrémité supérieure d'un tube vertical de l'élément d'échelle du niveau inférieur, et comportant à son extrémité libre deux tiges verticales supérieure et inférieure sur lesquelles peuvent s'emmancher respectivement un tube vertical de l'élément d'échelle du niveau supérieur et un tube vertical de l'élément d'échelle du niveau inférieur, de façon à ce que le tube de l'élément d'échelle du niveau supérieur vienne reposer sur la face supérieure de la platine après avoir été emmanché sur ladite tige supérieure ;
- un basculeur connecté au tube vertical de l'élément de garde-corps du niveau supérieur, pouvant tourner autour d'un axe horizontal et comportant à son extrémité inférieure un crochet, et dont la géométrie est conçue pour que, lorsque le tube de l'élément d'échelle supérieur est emboîté sur la tige supérieure de la platine, le tube de l'élément d'échelle supérieur provoque la rotation du basculeur et la pénétration du crochet dans un orifice du tube de l'élément d'échelle inférieur.

Ledit basculeur peut être protégé par un boîtier portant ledit axe horizontal du basculeur.

Le bord supérieur dudit boîtier peut comporter un biseautage facilitant le guidage du tube vertical de l'élément d'échelle supérieur lors de son emboîtement sur la tige de l'élément d'échelle inférieur.

La face inférieure dudit crochet peut comporter un biseautage.

Lesdits moyens de connexion peuvent comporter également, dans les zones où ont lieu lesdites connexions :
- une plaque en forme de U fixée sur le tube vertical de l'élément de garde-corps inférieur et tournée vers l'extérieur de la tour d'étaiement, un bord supérieur ou inférieur de cette plaque comportant une encoche ;
- une tige horizontale solidaire du tube vertical de l'élément d'échelle inférieur faisant face au tube de l'élément de garde-corps inférieur ;
   ladite tige pouvant s'insérer dans ladite encoche lorsque l'élément d'échelle inférieur est emboîté sur l'élément d'échelle qui lui est inférieur ou lorsque l'élément de garde-corps supérieur est placé sur l'élément d'échelle qui lui est inférieur, et en ce que ladite tige horizontale comporte à son extrémité libre un basculeur assurant le verrouillage de la tige dans l'encoche lors des déplacements latéraux relatifs de l'élément de garde-corps inférieur et de l'élément d'échelle inférieur.

Ledit basculeur peut tourner autour d'un axe horizontal solidaire de la tige horizontale et venir en butée contre la tige horizontale lors de cette rotation.

Comme on l'aura compris, la tour d'étaiement selon l'invention peut être montée et rigidifiée par de simples superpositions et emboîtements de ses éléments, dont la connexion s'effectue de façon automatique, notamment par des basculeurs intégrés aux éléments de garde-corps et dont des extrémités viennent pénétrer dans des orifices pratiqués dans les tubes des éléments d'échelle du niveau inférieur, sous l'action des éléments d'échelle du même niveau eux-mêmes lors de leur emboîtement sur les éléments d'échelle du niveau inférieur. Cette connexion et sa sécurisation ne nécessitent donc à aucun moment l'intervention d'un opérateur au voisinage du lieu d'emboîtement des éléments, et cela supprime tout risque d'oubli de sécurisation des connexions.

A la différence de la tour d'étaiement décrite dans WO-A-2008/020138, a fortiori des tours d'étaiement antérieurement connues, aucun organe indépendant des éléments constitutifs principaux de la tour, à savoir les éléments d'échelle et les éléments de garde-corps, n'est nécessaire pour compléter le montage de la tour en verrouillant les connexions des éléments les uns aux autres. Il n'y a donc pas de risque de perdre de tels éléments, ou, pire, d'oublier de les utiliser, ce qui compromettrait la sécurité du personnel lors de l'utilisation de la tour.

Egalement, si on dispose d'engins de manutention des éléments assurant leur guidage en position verticale de façon assez précise, l'emboîtement des éléments et la sécurisation de leurs connexions peuvent s'effectuer sans qu'il soit nécessaire que du personnel soit présent sur la tour en cours de montage, ce qui présente des avantages évidents en termes de sécurité.

De manière générale, la présence du basculeur muni d'un crochet, dont le basculement est automatique, entraine le verrouillage des éléments d'échelle voisins les uns aux autres. L'ensemble des éléments composant la structure de la tour est ainsi rendu solidaire, et peut être manipulé par une grue à l'état monté.

L'invention sera mieux comprise à la lecture de la description qui suit, donnée en référence aux figures annexées suivantes :
- la figure 1 qui montre en vue de face un détail d'un étage d'une tour d'étaiement selon l'invention en cours de montage ;
- la figure 2 qui montre ce même détail de la tour d'étaiement en fin de montage dudit étage ;
- la figure 3 qui montre en perspective ce même étage de la tour d'étaiement dans la configuration représentée sur la figure 1 ;
- la figure 4 qui représente un détail de la tour montrant un dispositif additionnel participant au verrouillage d'un élément d'échelle sur un élément de garde-corps de la tour.

Il doit être entendu que lorsqu'on parlera, dans la description qui suit, de « tubes » ou d' « éléments tubulaires », il doit être compris que ce terme ne représente littéralement que le cas le plus évident de mise en oeuvre de l'invention. Des éléments généralement pleins, n'ayant une constitution tubulaire que dans leurs portions où cela serait nécessaire, par exemple pour y emboîter un autre élément, seraient des équivalents fonctionnels rigoureux à des éléments entièrement tubulaires et entreraient également dans le cadre de l'invention.

Le plus couramment, ces éléments tubulaires sont réalisés en acier, par exemple en acier E355 (norme EN10305-1). Mais tout autre matériau présentant des propriétés mécaniques adaptées à son utilisation pour fabriquer des éléments de tours d'étaiement serait utilisable.

La figure 1 montre un détail d'un exemple d'une tour d'étaiement selon l'invention en cours de montage, à un niveau où deux étages successifs de la tour (dits par la suite étage inférieur et étage supérieur) sont visibles. Dans l'exemple représenté sur les figures 1 à 3, l'étage inférieur est l'étage le plus bas de la tour (dit « étage d'accès »).

L'un des éléments de l'étage inférieur de la tour représentée est un élément d'échelle 1. Celui-ci comporte classiquement deux tubes verticaux 2, 2' (dont l'un seulement 2 est visible sur la figure 1) connectés l'un à l'autre par des barres horizontales 3, 3',3". Chaque tube 2, 2' a une extrémité supérieure 4 conçue pour recevoir une tige supérieure 5 ou une tige inférieure 5', ladite tige 5, 5' étant solidaire de la platine 15 qui sera décrite plus loin. Les tiges 5, 5' sont de section carrée (dans l'exemple représenté) et s'inscrivent dans un cercle dont le diamètre est de peu inférieur au diamètre interne des éléments tubulaires des éléments d'échelle. C'est autour de la tige supérieure 5 qu'aura lieu ultérieurement l'emboîtement d'un tube 22 de l'élément d'échelle 6 de l'étage supérieur. La tige inférieure 5' est reçue à l'intérieur du tube vertical 2 de l'élément d'échelle inférieur 1.

Deux autres éléments représentés de l'étage inférieur de la tour sont des éléments de garde-corps 7, 7', rattachés chacun à l'une des extrémités de l'élément d'échelle 1. L'élément de garde-corps 7, à savoir celui situé dans le plan des figures 1 et 2 et le plus proche de l'observateur sur la figure 3, comporte les éléments suivants, qui ont leurs correspondants sur l'autre élément de garde corps 7' :
- deux tubes verticaux, dont un seul 8 est visible sur les figures ;
- une lisse horizontale 9 reliant le tube vertical 8 à son symétrique situé de l'autre côté de l'élément de garde-corps 7 ;
- préférentiellement un tube 10 reliant obliquement le tube vertical 8 et la lisse 9 pour accroître la rigidité de l'élément de garde-corps 7 et reprendre une partie des efforts latéraux qu'il subit.

On voit également sur les figures 1, 2 et 3 l'élément de garde-corps 11 de l'étage supérieur de la tour situé dans le plan des figures 1 et 2 et le plus proche de l'observateur sur la figure 3, qui comporte :
- deux tubes verticaux dont un seul 12 est visible sur les figures ;
- une lisse horizontale 13 reliant le tube vertical 12 à son symétrique situé de l'autre côté de l'élément de garde-corps 11 ;
- visible sur la figure 3 uniquement, un tube horizontal 14 reliant également le tube vertical 12 à son symétrique situé de l'autre côté de l'élément de garde-corps 11 et permettant d'assurer d'une part la rigidité de l'élément de garde-corps 11, et d'autre part la sécurité du personnel en barrant l'espace vide situé entre les tubes verticaux 12 de l'élément de garde-corps 11.

L'élément de garde-corps 11 comporte également, selon l'invention, une platine 15 qui prolonge vers l'extérieur de la tour d'étaiement l'extrémité inférieure de l'élément de garde-corps 11. Cette platine 15 est, dans l'exemple préféré représenté, solidaire des faces et extrémités inférieures de la lisse 13 et du tube vertical 12. La platine 15 comporte également à son extrémité libre 16 les tiges verticales supérieure 5 et inférieure 5' dont on a déjà parlé, sur lesquelles sont destinées à être emmanchées les extrémités 2, 22 des tubes 1, 6. Après cet emmanchement, la face inférieure de la platine 15 repose sur l'extrémité 4 du tube vertical 2 de l'élément d'échelle inférieur 1. On retrouve bien entendu une platine similaire à chaque extrémité inférieure droite ou gauche d'un élément de garde corps, à part éventuellement pour l'étage d'accès de la tour.

Un autre élément important de l'invention est un basculeur 17 qui est fixé à l'élément de garde-corps supérieur 11. Ce basculeur 17 peut tourner autour d'un axe horizontal 18 traversant un boîtier 19 prolongeant le tube vertical 12 de l'élément de garde-corps 11. A sa partie supérieure, le basculeur 17 comporte un renflement 20 tourné vers l'extérieur de la tour d'étaiement. A sa partie inférieure, le basculeur 17 comporte un crochet 21, faisant face à l'élément d'échelle inférieur 1. L'équilibrage de ces différents éléments assure que lorsque l'élément de garde-corps supérieur 12 ne se trouve pas face à un élément d'échelle supérieur 6, le renflement 20 émerge du boîtier 19 et le crochet 21 est en retrait de l'élément d'échelle inférieur 1 (cas représenté sur la figure 1). On retrouve bien entendu un basculeur similaire à chaque extrémité inférieure droite ou gauche d'un élément de garde corps sauf éventuellement pour l'étage d'accès. La présence du boîtier 19 n'est pas absolument obligatoire, il suffit que l'axe 18 du basculeur 17 soit relié d'une manière ou d'une autre au tube vertical 12 de l'élément de garde-corps. Mais le boîtier 19 permet de protéger le basculeur 17 lors des manutentions de l'élément de garde-corps 11 et peut également assurer une fonction de guidage du tube de l'élément d'échelle supérieur 22 lors de son emboîtement sur la tige 5.

Lorsque l'élément d'échelle supérieur 6 est emboîté sur la tige 5 de l'élément d'échelle inférieur 1, la face externe de son élément tubulaire 22 descend entre la tige 5 et le boîtier 19 du basculeur 17 de l'élément de garde-corps supérieur. Elle rencontre alors le renflement 20 du basculeur 17, et exerce sur lui une pression qui provoque une rotation du basculeur 17 autour de son axe 18. Sous l'effet de cette rotation, le crochet 21 se rapproche de l'élément d'échelle inférieur 1, et lorsque l'élément d'échelle supérieur est en place, c'est-à-dire lorsque l'extrémité inférieure de son élément tubulaire 22 vient reposer sur la platine 15, le crochet 21 pénètre dans un orifice correspondant 23 ménagé dans la tige verticale 2 de l'élément d'échelle inférieur 1 (cas de la figure 2). A l'autre extrémité de l'élément d'échelle 1, de la même façon, le crochet d'un basculeur de l'élément de garde corps supérieur correspondant vient pénétrer dans un orifice 23' du tube 2' de l'élément d'échelle inférieur 1. Il en va de même aux autres extrémités des éléments d'échelle supérieurs de l'étage de la tour concerné. De préférence, un biseautage 24 du bord supérieur du boîtier 19 permet de faciliter le guidage de l'élément d'échelle supérieur 6 lors de son emmanchement sur la tige 5 de l'élément d'échelle inférieur 1. Egalement, un biseautage 25 de la face inférieure du crochet 21 facilite son introduction dans l'orifice 23.

De cette façon, on assure le verrouillage des éléments d'échelle inférieurs aux éléments de garde-corps de l'étage immédiatement supérieur, et ce par une simple opération d'emboîtement des éléments d'échelle supérieurs sur les éléments d'échelle inférieurs, sans aucune intervention humaine. On obtient ainsi un montage et une solidarisation rapides et sûrs de la tour d'étaiement, à l'aide d'organes qui sont totalement intégrés de construction aux éléments d'échelle et de garde-corps et ne nécessitent pas l'utilisation de pièces additionnelles séparées présentant le risque d'être égarées, ou surtout de ne pas être mises en place par suite d'une négligence des opérateurs chargés du montage de la tour.

Pour le démontage de la tour, il suffit de procéder à l'opération inverse. Là encore, si les dimensions et emplacements respectifs des différents éléments qui ont été décrits sont bien calculés, ce qui est à la portée de l'homme du métier, aucune intervention humaine au niveau des dispositifs de verrouillage n'est nécessaire pour le démontage de la tour. Lors du démontage d'un étage de la tour, on retire en premier le cadre échelle supérieur 6, et les basculeurs 17 retournent à leur position initiale sous l'effet de leur propre poids. Les crochets 21 se retirent donc des orifices 23 du montant 2 du cadre échelle inférieur 1. Le garde corps supérieur 11 peut être retiré à son tour.

Avantageusement, la solidification de la tour peut être complétée, comme représenté, par les dispositifs suivants, visibles particulièrement sur les figures 3 et 4. Ces dispositifs consistent en :
- une plaque 26, par exemple en forme de U, fixée, par exemple par soudage, sur le tube vertical 8 de l'élément de garde-corps inférieur 7 et tournée vers l'extérieur de la tour d'étaiement ; le ou les bords inférieur(s) (figure 3) ou supérieur(s) (figure 4) 27 de cette plaque comporte(nt) une encoche 28 , dont l'un des bords 29 est, de préférence, biseauté ;
- une tige horizontale 30 solidaire du tube vertical 2, 2" de l'élément d'échelle inférieur 1 faisant face au tube 8 de l'élément de garde-corps inférieur 7.

Lors du montage de la tour d'étaiement, quand un tube vertical 2" de l'élément de cadre échelle supérieur est emmanché sur la tige connecteur 5 de la platine 15 du garde corps du même niveau, sa tige horizontale 30 vient s'insérer dans l'encoche 28 de la plaque en U 26 correspondante de l'élément de garde-corps inférieur. On réalise la même opération de l'autre côté de l'élément d'échelle. Cette insertion est, de préférence, facilitée par le biseautage 29. De cette façon, on réalise une connexion entre l'élément d'échelle et les éléments de garde-corps du même niveau, toujours sans aucune intervention humaine et sans utilisation de pièces qui ne seraient pas intégrées de construction aux éléments principaux de la tour.

La figure 3 montre, comme on l'a dit, les éléments de l'étage d'accès de la tour, donc l'étage reposant sur le sol. Dans son cas, l'encoche 28 est orientée vers le bas pour permettre la connexion de l'élément de garde-corps 7 sur l'élément d'échelle 1 dans cet ordre. Pour les autres étages de la tour, comme représenté sur la figure 4, l'encoche 28 est orientée vers le haut pour permettre dans cet ordre la connexion du tube 2" de l'élément d'échelle sur l'élément de garde-corps du même niveau déjà monté.

La tige 30 porte à son extrémité libre un basculeur 31 qui assure que des mouvements latéraux relatifs des éléments de garde-corps et d'échelle ne conduiront pas à un dégagement de la tige 30 hors de l'encoche 28. Le verrouillage de la connexion des éléments de la tour est ainsi réalisé aussi à ce niveau. Ce basculeur 31 est mobile autour d'un axe horizontal 32 pour ne pas représenter un obstacle lors du montage de la tour et limiter ses risques de déformation pendant un choc. Au cours d'une rotation qui serait imposée par un déplacement relatif des éléments de la tour, le basculeur 31 doit, bien entendu, venir en butée contre la tige 30 pour que cette rotation soit interrompue et que le verrouillage de la connexion continue à être assuré. Un dégagement de la tige 30 hors de l'encoche 28 n'est donc possible que lors d'un mouvement vertical de l'élément de cadre échelle, donc lors du démontage de la tour.

Ces dispositifs, en assurant de façon automatique une connexion verrouillée de chaque élément d'échelle aux deux éléments de garde-corps du même niveau, permet d'assurer une solidification sécurisée supplémentaire de la tour selon l'invention. Là encore, cette sécurisation s'effectue de façon simple et sans intervention humaine directe sur la connexion, ce qui assure qu'elle sera effectuée systématiquement et correctement.

De plus, dans la variante de l'invention selon laquelle une plaque 26 du garde-corps 7 coopère avec une tige horizontale 30 de l'élément d'échelle 1, cette connexion a également pour fonction de reprendre les efforts latéraux exercés par les différents éléments les uns sur les autres. On obtient ainsi une meilleure répartition des efforts qui s'exercent sur les divers éléments de la tour, et cela améliore la stabilité et la sécurité de l'assemblage.

Bien entendu, les géométries précises des divers éléments qui sont représentés sur les figures ne sont que des exemples non limitatifs de mise en oeuvre de l'invention, et l'homme du métier saura adapter les principes fonctionnels sur lesquels se fonde l'invention à des géométries d'éléments de tour d'étaiement différentes.

## Revendications

1. Tour d'étaiement comportant une superposition de niveaux formés chacun par deux éléments d'échelle (1, 6) comportant chacun des tubes verticaux (2, 2', 22) raccordés par des barreaux horizontaux (3,3', 3") et deux éléments de garde-corps comportant chacun des tubes verticaux (8,12) reliés au moins par des lisses horizontales supérieure (9) et inférieure (13), et des moyens de connexion entre des éléments d'un étage inférieur et d'un étage supérieur de la tour d'étaiement, **caractérisée en ce que** lesdits moyens de connexion comportent dans les zones où ont lieu lesdites connexions :
- une platine (15) solidaire de la face inférieure de la lisse horizontale inférieure (13) de l'élément de garde-corps (11) du niveau supérieur et s'étendant vers l'extérieur de la tour d'étaiement, ladite platine (15) étant destinée à reposer sur l'extrémité supérieure (16) d'un tube vertical (2, 2') de l'élément d'échelle (1) du niveau inférieur, et comportant à son extrémité libre deux tiges verticales supérieure (5) et inférieure (5') sur lesquelles peuvent s'emmancher respectivement un tube vertical (22) de l'élément d'échelle (6) du niveau supérieur et un tube vertical (2) de l'élément d'échelle (1) du niveau inférieur, de façon à ce que le tube (22) de l'élément d'échelle (6) du niveau supérieur vienne reposer sur la face supérieure de la platine (15) après avoir été emmanché sur ladite tige supérieure (5) ;
- un basculeur (17) connecté au tube vertical (12) de l'élément de garde-corps (11) du niveau supérieur, pouvant tourner autour d'un axe horizontal (18) et comportant à son extrémité inférieure un crochet (21), et dont la géométrie est conçue pour que, lorsque le tube (22) de l'élément d'échelle (6) supérieur est emboîté sur la tige supérieure (5) de la platine (15), le tube (22) de l'élément d'échelle (6) supérieur provoque la rotation du basculeur (17) et la pénétration du crochet (21) dans un orifice (23) du tube (2) de l'élément d'échelle inférieur (1).

2. Tour d'étaiement selon la revendication 1, **caractérisé en ce que** ledit basculeur (17) est protégé par un boîtier (19) portant ledit axe horizontal (18) du basculeur (17).

3. Tour d'étaiement selon la revendication 2, **caractérisée en ce que** le bord supérieur dudit boîtier (19) comporte un biseautage (24) facilitant le guidage du tube vertical (22) de l'élément d'échelle (6) supérieur lors de son emboîtement sur la tige (2) de l'élément d'échelle (1) inférieur.

4. Tour d'étaiement selon l'une des revendications 1 à 3, **caractérisée en ce que** la face inférieure dudit crochet (21) comporte un biseautage (25).

5. Tour d'étaiement selon l'une des revendications 1 à 4, **caractérisée en ce que** lesdits moyens de connexion comportent également, dans les zones où ont lieu lesdites connexions :
- une plaque (26) en forme de U fixée sur le tube vertical (8) de l'élément de garde-corps inférieur (7) et tournée vers l'extérieur de la tour d'étaiement, un bord supérieur ou inférieur (27) de cette plaque (26) comportant une encoche (28) ;
- une tige horizontale (30) solidaire du tube vertical (2) de l'élément d'échelle inférieur (1) faisant face au tube (8) de l'élément de garde-corps inférieur (7) ;
ladite tige (30) pouvant s'insérer dans ladite encoche (28) lorsque l'élément d'échelle inférieur est emboîté sur l'élément d'échelle (1) qui lui est inférieur ou lorsque l'élément de garde-corps (11) supérieur est placé sur l'élément d'échelle (1) qui lui est inférieur, et **en ce que** ladite tige horizontale (30) comporte à son extrémité libre un basculeur (31) assurant le verrouillage de la tige (30) dans l'encoche (28) lors des déplacements latéraux relatifs de l'élément de garde-corps inférieur et de l'élément d'échelle inférieur.

6. Tour d'étaiement selon la revendication 5, **caractérisée en ce que** ledit basculeur (31) peut tourner autour d'un axe horizontal (32) solidaire de la tige horizontale (30) et vient en butée contre la tige horizontale (30) lors de cette rotation.

## Patentansprüche

1. Abstützturm, der eine Übereinanderlagerung von Ebenen aufweist, die jeweils von zwei Leiterelementen (1, 6) gebildet sind, die jeweils vertikale Rohre (2, 2', 22) aufweisen, die durch horizontale Stäbe (3, 3', 3") gekoppelt sind, und zwei Geländerelemente, die jeweils vertikale Rohre (8,12) aufweisen, die mindestens durch eine obere (9) und untere (13) horizontale Strebe verbunden sind, und Verbindungsmittel zwischen Elementen einer unteren Etage und einer oberen Etage des Abstützturms, **dadurch gekennzeichnet, dass** die Verbindungsmittel in den Zonen, in denen die Verbindungen stattfinden, aufweisen:
- eine Platte (15), die mit der unteren Fläche der unteren horizontalen Strebe (13) des Geländerelements (11) der oberen Ebene verbunden ist und sich nach außerhalb des Abstützturms erstreckt, wobei die Platte (15) dazu bestimmt ist, auf dem oberen Ende (16) eines vertikalen Rohrs (2, 2') des Leiterelements (1) der unteren Ebene aufzuliegen und an ihrem freien Ende zwei vertikale Stangen, eine obere (5) und eine untere (5'), aufweist, auf denen jeweils ein vertikales Rohr (22) des Leiterelements (6) der oberen Ebene und ein vertikales Rohr (2) des Leiterelements (1) der unteren Ebene einrastbar sind, so dass das Rohr (22) des Leiterelements (6) der oberen Ebene auf der oberen Fläche der Platte (15) aufliegt, nachdem es auf die obere Stange (5) gestülpt wurde,
- eine an das vertikale Rohr (12) des Geländerelements (11) der oberen Ebene gekoppelte Schwinge (17), die um eine horizontale Achse (18) drehbar ist und an ihrem unteren Ende einen Haken (21) aufweist und deren Geometrie ausgebildet ist, damit, nachdem das Rohr (22) des oberen Leiterelements (6) über die obere Stange (5) der Platte (15) gestülpt wurde, das Rohr (22) des oberen Leiterelements (6) die Rotation der Schwinge (17) und das Eindringen des Hakens (21) in eine Öffnung (23) des Rohrs (2) des unteren Leiterelements (1) bewirkt.

2. Abstützturm nach Anspruch 1, **dadurch gekennzeichnet, dass** die Schwinge (17) von einem Gehäuse (19) geschützt ist, das die horizontale Achse (18) der Schwinge (17) trägt.

3. Abstützturm nach Anspruch 2, **dadurch gekennzeichnet, dass** der obere Rand des Gehäuses (19) eine Abschrägung (24) aufweist, die die Führung des vertikalen Rohrs (22) des oberen Leiterelements (6) beim Stülpen desselben über die Stange (2) des unteren Leiterelements (1) erleichtert.

4. Abstützturm nach einem der Ansprüche 1 bis 3, **dadurch gekennzeichnet, dass** die unteren Fläche des Hakens (21) eine Abschrägung (25) aufweist.

5. Abstützturm nach einem der Ansprüche 1 bis 4, **dadurch gekennzeichnet, dass** die Verbindungsmittel in den Zonen, in denen die Verbindungen stattfinden, ebenfalls aufweisen:
- eine U-förmige Platte (26), die auf dem vertikalen Rohr (8) des unteren Geländerelements (7) befestigt ist und nach außerhalb des Abstützturms zeigt, wobei ein oberer oder unterer Rand (27) dieser Platte (26) eine Kerbe (28) aufweist,
- eine horizontale Stange (30), die mit dem vertikalen Rohr (2) des unteren Leiterelements (1) verbunden ist, das dem Rohr (8) des unteren Geländerelements (7) gegenüberliegt,
wobei die Stange (30) in die Kerbe (28) eingeschoben werden kann, wenn das untere Leiterelement über das Leiterelement (1) gestülpt ist, das darunter liegt, oder wenn das obere Geländerelements (11) auf dem Leiterelement (1) platziert ist, das darunter liegt, und dass die horizontale Stange (30) an ihrem freien Ende eine Schwinge (31) aufweist, die die Verriegelung der Stange (30) in der Kerbe (28) bei relativen seitlichen Verlagerungen des unteren Geländerelements und des unteren Leiterelements sichert.

6. Abstützturm nach Anspruch 5, **dadurch gekennzeichnet, dass** die Schwinge (31) um eine horizontale Achse (32) drehbar ist, die mit der horizontalen Stange (30) verbunden ist und bei dieser Rotation an der horizontalen Stange (30) anschlägt.

## Claims

1. A shoring tower including a superposition of levels, each formed by two ladder elements (1, 6), each including vertical tubes (2, 2', 22) connected through horizontal bars (3, 3', 3") and two railing elements, each including vertical tubes (8, 12) connected through at least upper (9) and lower (13) horizontal stringers, and connection means between elements of a lower storey and of an upper storey of the shoring tower, **characterized in that** said connection means include in the areas where said connections occur:
- a plate (15) secured to the lower face of the lower horizontal stringer (13) of the railing element (11) of the upper level and extending towards the outside of the shoring tower, said plate (15) being intended to rest on the upper end (16) of a vertical tube (2, 2') of the ladder element (1) of the lower level, and including at its free end two upper (5) and lower (5') vertical rods into which a vertical tube (22) of the ladder element (6) of the upper level and a vertical tube (2) of the ladder element (1) of the lower level may fit in respectively, so that the tube (22) of the ladder element (6) of the upper level will rest on the upper face of the plate (15) after having been fitted onto said upper rod (5);
- a toggle (17) connected to the vertical tube (12) of the railing element (11) of the upper level, which may rotate around a horizontal axis (18) and including at its lower end a hook (21), and the geometry of which is designed so that, when the tube (22) of the upper ladder element (6) is fitted onto the upper rod (5) of the plate (15), the tube (22) of the upper ladder element (6) causes rotation of the toggle (17) and penetration of the hook (21) into an orifice (23) of the tube (2) of the lower ladder element (1).

2. The shoring tower according to claim 1, **characterized in that** said toggle (17) is protected by a casing (19) bearing said horizontal axis (18) of the toggle (17).

3. The shoring tower according to claim 2, **characterized in that** the upper edge of said casing (19) includes beveling (24) facilitating the guiding of the vertical tube (22) of the upper ladder element (6) upon its fitting onto the rod (2) of the lower ladder element (1).

4. The shoring tower according to one of claims 1 to 3, characterizing that the lower face of said hook (21) includes beveling (25).

5. The shoring tower according to one of claims 1 to 4, characterizing that said connection means also include, in the areas where said connections occur:
- a U-shaped plate (26) attached on the vertical tube (8) of the lower railing element (7) and turned towards the outside of the shoring tower, and upper or lower (27) edge of this plate (26) including a notch (28);
- a horizontal rod (30) secured to said vertical tube (2) of the lower ladder element (1) facing the tube (8) of the lower railing element (7);
said rod (30) may be inserted into said notch (28) when the lower ladder element is fitted onto the ladder element (1) which is below it or when the upper railing element (11) is placed on the ladder element (1) which is below it, and in that said horizontal rod (30) includes at its free end, a toggle (31) ensuring locking of the rod (30) in the notch (28) during relative lateral displacements of the lower railing element and of the lower ladder element.

6. The shoring tower according to claim 5, **characterized in that** said toggle (31) may rotate around a horizontal axis (32) secured to the horizontal rod (30) and it will abut against the horizontal rod (30) during this rotation.
